# EUROPÄISCHE PATENTANMELDUNG

(11) **EP 1 878 857 A2**
(43) Veröffentlichungstag der Anmeldung: **16.01.2008**
(21) Anmeldenummer: 07110012.7
(22) Anmeldetag: 11.06.2007
(51) Int. Cl.: E04H 13/00

(54) **Fundation für Grabsteine und Grabdenkmäler**

(30) Priorität: 13.07.2006 CH 11262006
(71) Anmelder: Tony Linder & Partner AG, 6460 Altdorf (CH)
(72) Erfinder: Aeschlimann, Erich, 6460, Altdorf (CH)
(74) Vertreter: Felber, Josef

(57) **Zusammenfassung**

Bei Erdbestattungen stellt sich das Problem, dass sich die über dem Sarg liegende Erde oft senkt oder verschiebt und sich auf der Erdoberfläche angebrachte Grabsteine oder Grabdenkmäler dadurch neigen oder gar umfallen. Die vorliegende Erfindung offenbart eine Verankerung von Grabsteinen oder Grabdenkmälern, die dieses Problem löst. Diese Fundation besteht aus einem Set von mindestens zwei vertikal aufgestellten Stützpfeilern (1) von 0.70m-1.30m Höhe sowie einem zu diesen Stützpfeilern (1) zugehörigen Trägerelement (2) von mindestens 1.50m Länge, das auf die Stützpfeiler (1) aufsetzbar ist. Die Verankerung ist platzsparend und besteht aus einfach herzustellenden Elementen. Sie so aufgebaut, dass Gräber erneuert werden können, ohne dass die Fundation geändert oder verschoben werden muss. Aufwändige Aushubarbeiten sind für die Fundation nicht nötig.

## Beschreibung

Diese Erfindung betrifft eine Vorrichtung zur Fundation von Grabsteinen und Grabdenkmälern. Die Erdbestattung von Verstorbenen ist in der judäochristlichen wie auch in der muslimischen Welt die am meisten angewandte Bestattungsform. Dabei wird in der Erde eine Grube ausgehoben, der Leichnam mit oder ohne Sarg hineingelegt und die Grube mit Erde wieder zugeschüttet. Zur Kennzeichnung des Grabes wird dann in aller Regel ein Grabstein oder ein Grabdenkmal auf die aufgeschüttete Erde gestellt. Da sich diese noch nicht verdichtete Erde häufig noch setzt und somit bewegt, stehen diese Grabsteine und Grabdenkmäler auf instabilem Untergrund. Wenn der Holzsarg aufgrund des Verrottens des Holzes einbricht, dann rutscht die darüber liegende Erde nach und die Graboberfläche wird dadurch zusätzlich destabilisiert. Eine weitere Destabilisierung kann eintreten, wenn benachbarte Gräber ausgehoben werden. Da die Grabsteine und Grabdenkmäler oft aus Stein und somit sehr schwer sind und darüber hinaus in aller Regel senkrecht und folglich auf einer sehr kleinen Grundrissfläche aufgestellt werden, besteht die Tendenz, dass sie sich auf dem instabilen Erduntergrund zur Seite neigen oder ganz umstürzen.

Nicht mehr aufrecht stehende oder umgestürzte Grabsteine oder Grabdenkmäler werden von Friedhofsbesuchern als unästhetisch und ungepflegt empfunden und es wird von den Verantwortlichen für den Friedhofsunterhalt, in Deutschland den Grabnutzungsberechtigten, erwartet, dass sie diese Grabsteine oder Grabdenkmäler in periodischen Abständen wieder ins Lot bringen und auch stets alle Sicherheitsvorschriften (Grabsteinprüfung) eingehalten werden. Diese Arbeit ist mit grossem Aufwand verbunden, da die Grabsteine oder Grabdenkmäler ein erhebliches Eigengewicht aufweisen. Kann ein Grabstein oder ein Grabdenkmal nicht von Hand aufgerichtet werden, so muss bei einer Aufrichtung mit maschineller Hilfe darauf geachtet werden, dass bei der Kraftansetzung der Grabstein oder das Grabdenkmal nicht beschädigt wird. Dies ist wiederum zeitaufwändig und kostenintensiv.

Es ist deshalb die Aufgabe der vorliegenden Erfindung, eine Fundation und Verankerung von Grabsteinen oder Grabdenkmälern zu schaffen, die es verhindert, dass Grabsteine oder Grabdenkmäler sich zur Seite neigen oder umfallen, auch wenn sich die Erde absenken oder sonstwie in Bewegung geraten sollte. Diese Fundation und Verankerung soll möglichst günstig und platzsparend sein und aus wenigen, einfach herzustellenden Elementen bestehen. Ausserdem soll das Neuanlegen von Gräbern ohne Erneuerung der Fundation und Verankerung möglich sein. Auch soll das Ausheben der Gruben für neue Gräber mit maschineller Hilfe, insbesondere mit einem Bagger möglich sein, ohne dass die Fundation geändert oder verschoben werden muss. Im Weiteren sollen für die Fundation der Grabsteine und Grabdenkmäler keine aufwändigen Aushubarbeiten nötig werden.

Die Aufgabe wird gelöst von einer Fundation für Grabsteine und Grabdenkmäler, bestehend aus einem Set von mindestens zwei Stützpfeilern sowie einem zu diesen zwei Stützpfeilern zugehörigen Trägerelement, wobei das Trägerelement bei vertikal voneinander beabstandet aufgestellten Stützpfeilern in horizontaler Lage gegen Verrutschen gesichert auf dieselben aufsetzbar ist.

Anhand der Zeichnungen wird die Fundation in Beispielen im Detail vorgestellt und beschrieben, und ihre Funktion wird anhand von Zeichnungen beschrieben und ihr Aufbau wird erklärt.
Es zeigt:
- Figur 1:: Eine perspektivische Darstellung eines Grabsteins, der mit Hilfe von zwei Stützpfeilern und einem Trägerelement verankert wird;
- Figur 2:: Ein Trägerelement, das in seinem Endbereich in horizontaler Montagelage von einem vertikal verlaufenden Loch durchsetzt ist, durch welches ein Bolzen in ein vorhandenes Sackloch in der Stirnseite der Stützpfeiler einsteckbar ist;

Die Fundation bzw. Verankerung wird anhand von Figur 1 im Folgenden erklärt. Sie besteht aus einem Set von mindestens zwei Stützpfeilern 1 sowie einem zu diesen Stützpfeilern 1 gehörigen Trägerelement 2. Die Stützpfeiler 1 sind zum Beispiel 0.70m-1.30m lang und wenn lotrecht gesetzt von entsprechender Höhe, während das zugehörige Trägerelement mindestens 1.50m in der Länge misst. Für den Einsatz der Verankerung werden als Erstes die Stützpfeiler 1 gesetzt. Diese liegen am Schluss vollständig innerhalb des Erdreichs, wobei die Tiefe so gewählt wird, dass deren Stirnseite knapp unter die Erdoberfläche zu liegen kommt. Die Stützpfeiler werden entweder durch Einschlagen in die Erde gerammt oder es wird eine Grube ausgehoben, die Stützpfeiler 1 und später allenfalls der Sarg platziert und die Erde wieder aufgeschüttet. Das Zuschütten nach dem Verlegen findet vor allem bei Gesamterneuerungen oder Neubauten Anwendung. Die Konsistenz der Erde und die Bauart der Stützpfeiler 1 sowie die Verfügbarkeit und Platzierbarkeit von Rammgeräten bestimmen, ob ein Einrammen der Stützpfeiler 1 möglich und sinnvoll ist.

Soll nur ein einziges Trägerelement 2 verankert werden, so werden die Stützpfeiler 1 in einem Abstand der zueinander gewandten Seiten aufgestellt, welcher der Länge des Trägerelementes 2 abzüglich des doppelten Durchmessers eines Stützpfeilers 1 entspricht. So kommt der Stoss des Trägerelementes 2 bündig mit den äusseren Aussenseiten des Stützpfeilers 1 zu liegen. In der Regel werden jedoch mehrere Trägerelemente 1 in einer Reihe zu verankern sein. In diesem Fall werden die Stützpfeiler so angeordnet, dass sich jeweils zwei aneinander anschliessende Trägerelemente 2 einen Stützpfeiler 1 teilen. Dazu werden die Stützpfeiler 1 in einem Abstand von Mitte zu Mitte ihrer Stirnflächen aufgestellt, welcher genau der Länge des Trägerelementes 2 entspricht.

Die Länge des Stützpfeilers 1 wird je nach Bodenbeschaffenheit und Gewicht der Grabsteine und Grabaufbauten zwischen 0.70m und 1.30m gewählt; typischerweise beträgt die Länge 1m. Grössere Längen sind aus ökonomischen und ökologischen Gründen nicht empfehlenswert, da sie grössere Erdbewegungen verlangen, was die Erde beeinträchtigt und zu unnötigen Kosten führt. Wird die Länge der Stützpfeiler 1 jedoch kleiner gewählt, so genügt die Verankerung in der Erde nicht mehr und die Grabsteine oder Grabaufbauten verlieren die geforderte Stabilität.

Die Stützpfeiler 1 können verschiedene Formen aufweisen, insbesondere können sie rohrförmig oder orthorhombisch sein. In Figur 1 sind orthorhombische Stützpfeiler abgebildet. Werden die Stützelemente in den Boden gerammt, so weisen sie mit Vorteil unten eine zentral zulaufende Spitze auf. Diese Stützpfeiler 1 können aus verschiedenen Materialen, insbesondere aus Beton, armiertem Beton, Holz oder Metall bestehen.

Über zwei verankerte Stützpfeiler 1 wird nach deren Verankerung ein zugehöriges Trägerelement 2 gelegt. In Figur 1 ist ein mittleres Trägerelement 2 dargestellt und zwei direkt daran anschliessende Trägerelemente 2 sind angedeutet. Dies zeigt auf, dass die Trägerelemente 2 aneinander anschliessend in einer Reihe angeordnet werden können. Die Trägerelemente 2 können aus verschiedenen Materialen, insbesondere aus Beton, armiertem Beton, Holz oder Metall bestehen und verschiedene Formen aufweisen. Die Trägerelemente 2 sind hier so angeordnet, dass der Stoss jedes Trägerelementes 2 in der Mitte der Stirnseite eines Stützpfeilers 1 liegt, sodass jeder Stützpfeiler 1 die Endbereiche zweier anschliessender Trägerelemente 2 stützt. Die Tiefe der Trägerelemente 2 stimmt bei der Anordnung gemäss Figur 1 mit der Tiefe der Stützpfeiler 1 überein. Die Frontseiten der Stützpfeiler 1 sind parallel zu der Länge der Trägerelemente 2 ausgerichtet, so dass eine gemeinsame Front von Trägerelementen 2 und Stützpfeilern 1 entsteht. Als Variante können die Trägerelemente auch runde Betonröhren sein, die dann vor Ort nach dem Setzen mit Beton ausgefüllt werden.

Nach dem Aufsetzten der Trägerelemente 2 auf die Stützpfeiler 1 werden die Trägerelemente 2 mit den Stützpfeilern 1 verankert und somit vor dem Verrutschen gesichert. Die Verankerungsvorbereitung einer Ausführungsform ist in Figur 2 dargestellt. Das Trägerelement 2 ist in seinen Endbereichen in horizontaler Montagelage von je einem vertikal verlaufenden Loch 4 durchsetzt ist, und der Stützpfeiler 1 weist ein Sackloch 6 mit gleichem Durchmesser auf, das entweder bei der Produktion des Stützpeilers 1 hergestellt wird oder das an Ort und Stelle gebohrt wird. Das Trägerelement 2 wird so auf dem Stützpfeiler 1 platziert, dass das Loch 4 in die Verlängerung des Sachloches 6 zu liegen kommt. Durch das Loch 4 wird nun ein Metallbolzen in das Sackloch 6 eingeführt. Dies wird in Figur 2 durch den eingezeichneten Pfeil dargestellt. Der Raum zwischen Bolzen und Stützpfeiler 1 sowie zwischen Bolzen und Loch 4 kann zur Erhöhung der Stabilität ausgegossen werden, beispielsweise mit Beton. Somit wird sichergestellt, dass das Trägerelement 2 sich nicht von den Stützpfeilern 1 lösen kann. Das Ausgiessen vermindert auch das Spiel zwischen Stützpfeiler 1 und Trägerelement 2 und verhindert ein leichtes Abkippen der Trägerelemente, das ohne Ausgiessen noch möglich wäre. Das Ausgiessen erhöht somit die Stabilität weiter.

In einem letzten Schritt wird der Grabstein oder das Grabdenkmal mit dem Trägerelement verbunden. In Figur 1 ist ein Grabstein 5 ersichtlich, der auf das mittlere Trägerelement 2 aufgesetzt wurde. Eine Fixierung des Grabsteines 5 ist je nach Beschaffenheit des Grabsteines 5 und des Trägeelementes 2 auf verschiedene Arten möglich. Aber auch ein reines Aufsetzen auf das Trägerelement 2 ist wie in Figur 1 gezeigt ist möglich, da ja dieses Trägerelement 2 dank der Verbindung mit den vertikalen Stützpfeilern 1 stabil horizontal ausgerichtet bleibt. Dies setzt aber ein genügendes Eigengewicht des Grabsteins und eine genügende Grundrissfläche voraus.

Das Setzen der Stützpfeiler 1 und der Trägerelemente 2, die in aller Regel sehr schwer sind, sollte durch Maschinen erfolgen. Dabei ist in der Planung eines Grabes oder einer Friedhofanlage darauf zu achten, dass solche Maschinen gut zufahren und die Elemente platzieren können. Es kann vorteilhaft sein, an den Stützpfeilern 1 und den Trägerelementen 2 Laschen anzubringen, so dass diese an Kranhaken eingehängt und so platziert werden können. Auch ist es möglich, dass um die Stützpfeiler 1 und das Trägerelement 2 eine Gurte gelegt wird und diese an einen Kranhaken gehängt und so die Elemente platziert werden.

Dieses Verfahren kann von jedem Bauunternehmer vor Ort durchgeführt werden, auch wenn er keine einschlägigen Erfahrungen hat, und es führt zu den angestrebten Zielen, wenn es denn getreulich nach diesen Vorgaben durchgeführt wird.

## Patentansprüche

1. Fundation für Grabsteine und Grabdenkmäler, bestehend aus einem Set von mindestens zwei Stützpfeilern (1) sowie einem zu diesen zwei Stützpfeilern (1) zugehörigen Trägerelement (2), wobei das Trägerelement (2) bei vertikal voneinander beabstandet aufgestellten Stützpfeilern (1) in horizontaler Lage gegen Verrutschen gesichert auf dieselben aufsetzbar ist.

2. Fundation für Grabsteine und Grabdenkmäler nach Anspruch 1, **dadurch gekennzeichnet, dass** die Stützpfeiler (1) in gesetzter lotrechter Lage 0.70m-1.30m in der Höhe messen und das zugehörige Trägerelement (2) eine Länge von mindestens 1.50m Länge aufweist.

3. Fundation für Grabsteine und Grabdenkmäler nach einem der vorangehenden Ansprüche, **dadurch gekennzeichnet, dass** das Trägerelement (2) bei vertikal voneinander beabstandet aufgestellten Stützpfeilern (1) gegen Verrutschen gesichert in horizontaler Lage auf dieselben aufsetzbar ist, indem das Trägerelement (2) in seinen Endbereichen von je einem vertikal verlaufenden Loch (4) durchsetzt ist, durch welches ein Bolzen in ein auszubohrendes oder vorhandenes Sackloch (6) in der Stirnseite (3) der Stützpfeiler (1) einsteckbar ist.

4. Fundation für Grabsteine und Grabdenkmäler nach einem der vorangehenden Ansprüche, **dadurch gekennzeichnet, dass** jedes Trägerelement (2) bei vertikal voneinander beabstandet aufgestellten Stützpfeilern (1) so in horizontaler Lage auf dieselben aufgesetzt ist, dass der Stoss in der Mitte der Stirnseite des Stützpfeilers (1) liegt, sodass jeder Stützpfeiler (1) die Endbereiche zweier anschliessender Trägerelemente (2) stützt.

5. Fundation für Grabsteine und Grabdenkmäler nach einem der vorangehenden Ansprüche, **dadurch gekennzeichnet, dass** die Trägerelemente (2) und Stützpfeiler (1) vorgefertigte gegossene, orthorhombische, armierte Betonelemente von einer Querschnittesfläche von 0.20m x 0.20m sind und die Trägerelemente 2m oder 3m lang sind und die Stützpfeiler 1m lang sind.

6. Fundation für Grabsteine und Grabdenkmäler nach einem der Ansprüche 1 bis 4, **dadurch gekennzeichnet, dass** die Trägerelemente (2) Betonröhren sind, zum Ausfüllen mit Beton vor Ort.

7. Fundation für Grabsteine und Grabdenkmäler nach einem der Ansprüche 1 bis 4, **dadurch gekennzeichnet, dass** die Stützepfeiler (1) und Trägerelemente (2) in mehreren nebeneinander verlaufenden Reihen angeordnet sind.
